# EUROPÄISCHE PATENTSCHRIFT

(11) **EP 1 400 646 B1**
(45) Veröffentlichungstag und Bekanntmachung des Hinweises auf die Patenterteilung: **29.11.2006**
(21) Anmeldenummer: 03020232.9
(22) Anmeldetag: 06.09.2003
(51) Int. Cl.: E05D 3/02, E05D 7/12

(54) **Verdeckt liegendes Tür- oder Fensterband**
Concealed door or window hinge
Charnière fixée en feuillure pour porte ou fenêtre

(30) Priorität: 17.09.2002 DE 20214430 U
(43) Veröffentlichungstag der Anmeldung: 24.03.2004
(73) Patentinhaber: Niemann, Hans Dieter, 50169 Kerpen-Horrem (DE)
(72) Erfinder: Niemann, Hans Dieter, 50169 Kerpen-Horrem (DE)
(74) Vertreter: Füssel, Michael

(56) Entgegenhaltungen:
- EP-A- 1 223 278
- DE-A- 3 601 392
- GB-A- 283 315

## Beschreibung

Die Erfindung betrifft ein verdeckt liegendes Tür- oder Fensterband, das mindestens ein mit einem Blendrahmen befestigbares Rahmenelement und mindestens ein mit einem Flügel befestigbares Flügelelement aufweist, die gegenseitig verschwenkbar miteinander verbunden sind, wobei der Drehpunkt des Flügelelements verfahrbar gelagert und innerhalb des Rahmenelements verfahrbar ist, die Führung eines Aufstellhebels über eine Lagerachse erfolgt, deren Mittelachse den Drehpunkt bilde, die von Gleitstücken gelagert wird und entlang von Führungsbahnen verfahrbar ist, das Rahmenelement diesen Aufstellhebel aufweist, der die Drehbewegung auf das Flügelelement überträgt und in einem Gehäuse aufgenommen ist.

Derartige Bänder sind beispielsweise aus GB 283 315A bekannt. Diese Bänder dienen im allgemeinen dazu, im Falzraum der Profilkombination verdeckt eingebaut zu werden. Dadurch sind sie von außen nicht sichtbar und ermöglichen es dennoch, den entsprechenden Flügel öffnen zu können.

Üblicherweise sind dabei das Rahmenelement und das Flügelelement über federbelastete Platten miteinander verbunden, die bei einer Betätigung eines entsprechenden Flügels voneinander weg bewegt werden, damit der Flügel eine möglichst große Öffnungsbewegung vollziehen kann.

Diese Verbindungselemente sind allerdings recht aufwendig, unhandlich zu montieren und dementsprechend kostspielig

Ein verdeckt liegendes Tür- oder Fensterband der eingangs genannten Art ist bekannt aus der GB 283315A. Auch dieses darin offenbarte Band weist eine Vielzahl von Einzelbauteilen auf, die den Zusammenbau beschwerlich und somit kostspielig gestaltet. Hinzu kommt, daß aufgrund dieser offen gehaltenen Form dieses Bandes es nicht nur optisch unansehnlich, sondern auch äußerst anfällig für Verunreinigungen ist.

Der Erfindung liegt daher die Aufgabe zugrunde, ein Tür-oder Fensterband der eingangs genannten Art anzugeben, das mit technisch einfachen Mitteln eine Montage desselben erleichtert, gleichzeitig die Festigkeit der Schwenkverbindung erhöht sowie die einzelnen Bauteile vor Verschmutzung schützt.

Diese Aufgabe wird bei einem Tür- oder Fensterband der eingangs genannten Art erfindungsgemäß dadurch gelöst, daß die Gleitstücke in mit dem Gehäuse verbundenen Deckeln gelagert sind.

Wie bei dem Stand der Technik ist es hier wichtig, daß der Drehpunkt während des Öffnungs- und auch des Schließvorgangs verfahrbar ist. Dies ermöglicht eine sehr große Öffnungsweite. Ferner bewirkt die verfahrbare Lagerung stets die gewünschte Festigkeit der Schwenkverbindung, wobei es besonders platzsparend ist, wenn der Drehpunkt innerhalb des Rahmenelements verfahrbar ist. Hinzu kommt, daß das Rahmenelement einen Aufstellhebel aufweist, der die Drehbewegung auf das Flügelement überträgt. Zu seinem Schutz ist der Aufstellhebel in einem Gehäuse aufgenommen. Dabei ist von Besonderheit, daß an diesem Gehäuse vorteilhafter Weise auch noch Deckel angebracht werden können, in denen die Gleitstücke der Lager aufgenommen werden können.

Von besonderem Vorteil ist dabei, wenn das Verfahren des Drehpunktes zwangsgesteuert ist. Dadurch ist stets ein einheitlicher Verfahrweg sichergestellt.

Obwohl es über entsprechende Getriebe möglich ist, den Öffnungswinkel mittels einer Über- bzw. einer Untersetzung zu beeinflussen, ist es technisch besonders einfach, wenn der Verfahrweg proportional dem Öffnungswinkel des Flügelelements entspricht.

Damit beispielsweise bei einem geöffneten Flügel an diesem keine Beschädigungen auftreten können, ist es vorteilhaft, wenn der Verfahrweg des Drehpunktes begrenzbar ist.

Eine besonders einfache Montagemöglichkeit des Flügels an dem Rahmenelement ist dann gegeben, wenn das Flügelelement eine Steckachse aufweist, die in einer im Aufstellhebel vorhandenen Stecköffnung aufgenommen ist. Dadurch ist es möglich, daß sich das Flügelelement einfach aus- und einhängen läßt.

Für eine noch bessere Bewegungsübertragung ist es vorteilhaft, wenn die Steckachse in der Stecköffnung drehfest aufgenommen ist. Diese Drehfestigkeit stellt stets eine eindeutige Winkelöffnung des Flügelelements sicher, da sich das Flügelelement nicht noch zusätzlich um die Steckachse verschwenken kann. Außerdem ist dadurch die Bewegung und der Verfahrweg des Aufstellhebels vorteilhaft unterstützt.

Gemäß einer weiteren Ausführungsform der Erfindung ist es vorgesehen, daß die Führung des Aufstellhebels über eine Lagerachse erfolgt, deren Mittelachse den Drehpunkt bildet, die von Gleitstücken gelagert wird und entlang von Führungsbahnen verfahrbar ist. Diese Führungsbahnen legen im wesentlichen den Verfahrweg fest.

Damit eine besonders platzsparende Unterbringung möglich ist, ist es vorteilhaft, das Rahmenelement, zumindest aber den größten Teil des Verfahrweges des Aufstellhebels in den Blendrahmen zu verlegen. Dazu ist es vorteilhaft, wenn das Gehäuse zur Versteifung einer am Blendrahmen vorhandenen Aufnahmeöffnung ausgelegt ist.

Es gibt eine Vielzahl von Möglichkeiten, eine Zwangssteuerung durchzuführen. So kann beispielsweise diese über eine Teleskopeinrichtung oder aber auch über elektrische Stellmotoren erfolgen. Besonders einfach ist es allerdings, wenn die Zwangssteuerung über eine Verzahnung erfolgt.

Gemäß einer weiteren vorteilhaften Ausgestaltung der Erfindung ist es vorgesehen, daß die Verzahnung von einer im Rahmenelement angeordneten Zahnstange und einem darauf abrollbaren und mit dem Drehpunkt zusammenwirkenden Zahnkranz gebildet wird.

Um den Handhabungskomfort und auch eine Anpassung an Paßungenauigkeiten zu verbessern ist es vorteilhaft, wenn das Tür- oder Flügelband dreidimensional verstellbar ist. Dadurch ist es möglich, dieses Band in der Höhe, in der seitlichen Erstreckung und auch bezüglich des Anpreßdrucks einzustellen.

Aufgrund der einfachen Konstruktion ist es möglich, daß das Tür- oder Fensterband für alle Rahmenmaterialien geeignet ist.

Eine besonders komfortable und einfache Handhabbarkeit ist dann gegeben, wenn das Tür- oder Fensterband wie ein Standardaufschraubband ein- und aushängbar ist.

Weitere Merkmale und Vorteile der Erfindung ergeben sich aus der folgenden Beschreibung eines Ausführungsbeispiels sowie aus den Zeichnungen, auf die Bezug genommen wird. Es zeigen:
- Fig.1: eine perspektivische Darstellung eines Tür- oder Fensterbandes mit voneinander getrennten Rahmenund Flügelelementen;
- Fig.2: eine geschnittene Draufsicht auf das eingebaute Tür- oder Fensterelement gemäß Fig.1 im geschlossenen Zustand;
- Fig.3: eine der Fig.2 ähnliche Ansicht mit geöffneten Elementen;
- Fig.4: eine der Fig.1 ähnliche Ansicht mit zusammengefügten Rahmen- und Flügelelementen zur Erläuterung der Horizontal- und Anpreßdruckverstellung; und
- Fig.5: eine weitere Perspektivansicht des Tür- oder Fensterelements zur Darstellung der Höhenverstellbarkeit.

Anhand der Fig.1 bis 5 wird nunmehr ein Ausführungsbeispiel eines Tür- oder Fensterbandes 10 erläutert. Dabei bedeuten gleiche Bezugszeichen gleiche Bauteile, sofern nichts anderes ausgesagt ist.

Das Tür- oder Fensterband 10 besteht aus einem Rahmenelement 12, das in diesem Falle in einen Blendrahmen B einsetzbar ist. Des weiteren enthält das Tür- oder Fensterband 10 ein Flügelelement 14, das mit einem Flügel F befestigt werden kann.

Die Rahmen- 12 und Flügelelemente 14 werden über ein Befestigungselement miteinander verbunden. In diesem Fall besteht das Befestigungselement aus einer Steckachse 18, die an dem Flügelelement 14 angeordnet ist. Diese Steckachse 18 wird von einer Stecköffnung 20 aufgenommen, die dem Rahmenelement 12 zugeordnet ist.

Wie sich insbesondere aus den Fig.2 und 3 ergibt, ist ein Drehpunkt D des Flügelelements 14 verfahrbar gelagert. Dieser Drehpunkt D ist innerhalb des Rahmenelementes 12 in diesem Falle zwangsgesteuert verfahrbar.

Zur Verfahrwegsübertragung dient in dem dargestellten Fall ein Aufstellhebel 16 mit im wesentlichen L-förmiger Querschnittsform. Dieser Aufstellhebel 16 ist einerseits mit dem Flügelelement 14 fest und mit dem Rahmenelement 12 so verbunden, daß die oben angegebene Verfahrbarkeit des Drehpunktes D ermöglicht wird. Der Drehpunkt D des Aufstellhebels 16 ist also im Rahmenelement 12 verschiebbar oder verfahrbar gelagert. Um diese Verschiebung zwangsweise erzeugen zu können, ist an einem Ende des L-förmigen Aufstellhebels 16 ein Zahnkranz 32 ausgeformt. Dieser Zahnkranz 32 kämmt mit einer Zahnstange 30, die Teil des Rahmenelements 12 ist.

Der Aufstellhebel 16 wird über eine Lagerachse 18, an deren jeweiligen Enden in den Figuren nicht dargestellte Gleitstücke aufgesetzt sind, mit diesen Gleitstücken in Deckeln 28 oben und unten gelagert. Diese Deckel 28 sind mit einem Gehäuse 24 verbunden, das unter anderem den Aufstellhebel 16 sowie die Zahnstange 30 aufnimmt.

Dabei werden die Deckel 28 mit Hilfe von Stiften oder Schrauben am Gehäuse 24 befestigt.

Wie sich aus den Figuren ergibt, ist an dem Aufstellhebel 16 ein Verbindungsstück 34 mittels Schrauben 36 befestigt. Dieses Verbindungsstück 34 enthält die oben angegebene Stecköffnung 20 zur Aufnahme der Steckachse 18.

Zur besseren Festlegung der Schwenkbewegung sollte die Steckachse 18 drehfest in der Stecköffnung 20 aufgenommen sein. Dies kann auf vielerlei Arten sichergestellt werden. Bei dem gezeigten Ausführungsbeispiel wird dies durch die Vierkantform der Steckachse 18 mit der entsprechenden Ausgestaltung der Stecköffnung 20 sichergestellt.

Zwischen dem Verbindungsstück 34 und dem Aufstellhebel 16 ist ein Verstellexzenter 38 eingebaut.

Werden nun Schrauben 36 zwischen dem Aufstellhebel 16 und dem Verbindungsstück 34 gelöst, kann der Anpreßdruck am Tür- oder Fensterelement 10 verstellt werden. Dies ist in Fig.4 dargestellt.

Aufgrund der drehfesten Verbindung zwischen der Steckachse 18 und der Stecköffnung 20 wird beim Öffnen des Flügelelements 14 die Verzahnung 30,32 zwischen dem Gehäuse 24 und dem Aufstellhebel 16 aktiviert.

Dabei rollt der Aufstellhebel 16 auf der Zahnstange 30 ab und verschiebt dadurch die Drehachse D im Gehäuse 24 nach vorne, gemäß Fig.2 also nach oben. Der Drehpunkt bzw. die Drehachse D ist dabei die Mittelachse der Lagerachse 22, die über die nicht gezeigten Gleitstücke in nicht dargestellten Führungsbahnen der Deckel 28 gemäß Fig.2 nach oben/nach unten verfahrbar ist.

Durch die Verlagerung der Drehachse bzw. des Drehpunktes D wird das Flügelelement 14 aus dem Rahmenelement 12 herausgedreht, so daß auch bei kleinen Abmaßen des Bandes bzw. des Aufstellhebels 16 ein großer Öffnungswinkel ermöglicht wird.

Durch die geringe Baugröße der Einzelteile kann das Band insgesamt klein konstruiert werden und auch in Profile mit geringen äußeren Abmaßen eingesetzt werden.

Wie bereits erwähnt, wird die Verbindung des Flügels F mit dem Blendrahmen B über das Rahmenelement 12 und auch das Flügelelement 14 hergestellt.

Das Flügelelement 14 besteht aus einer Unterplatte 40 und einer Oberplatte 42. Dabei sind die Unter- 40 und die Oberplatten 42 mit einem zweiten Verstellexzenter 44 verbunden. Über diesen zweiten Verstellexzenter 44 kann das Flügelelement 14, nachdem Befestigungsschrauben 46 gelöst worden sind, horizontal verschoben werden.

Selbstverständlich ist auch eine Höhenverstellung des Tür- oder Fensterbandes 10 vorgesehen. Diese Höhenverstellung erfolgt über einen Gewindestift 48, der im Verbindungsstück 34 unterhalb der Steckachse 18 eingeschraubt ist. Durch Verdrehen des Gewindestiftes 48 kann die Steckachse 18 entweder aus dem Verbindungsstück 34 herausgeschoben, oder aber weiter in das Verbindungsstück 34 hineingelassen werden. Dadurch wird die Höhenlage des Flügelelements bezüglich des Rahmenelements 12 festgelegt.

Das Tür- oder Fensterband 10 kann folgendermaßen eingebaut werden. Zum Einbau des Tür- oder Fensterbandes 10 muß in diesem Fall im Blendrahmen B eine Tasche ausgefräst werden. In diese Tasche wird das Gehäuse 24 eingegeben und mit dieser verbunden. Aufgrund der Geometrie des Gehäuses 24 ist trotz der relativ großen Ausnehmung bzw. Tasche, die im Blendrahmen B entsteht, die Stabilität des Blendrahmens B gewährleistet, weil das Gehäuse 24 im wesentlichen den ausgefrästen Bereich ersetzt. Die Befestigung des Gehäuses 24 im Blendrahmen B erfolgt über Schrauben 50.

Um das abzutragende Gewicht des Flügelelements 14 ableiten zu können, sind im Gehäuse 24 Tragstifte 52 angeordnet. Aus Fig.5 ergibt sich, daß in diesem Falle vier Tragstifte 52 an einer Platte des Gehäuses 24 vorgesehen sind. Diese Tragstifte 52 werden von nicht näher bezeichneten Öffnungen im Blendrahmen B zur Abstützung des Gewichtes aufgenommen.

Aufgrund der Erfindung ist es möglich, das Rahmenelement 12 des Tür- oder Fensterbandes 10 komplett montiert in den Blendrahmen B einzubauen.

Zum Einbau des Tür- oder Flügelbandes 10 im Flügelelement 14 müssen die entsprechenden Bohrungen für die Verschraubung bzw. zweite Tragstifte 54 eingebracht werden. Diese zweiten Tragstifte 54 sind an der Unterplatte 40 des Flügelelements 14 angeordnet und dienen zur weiteren Abstützung des Flügels F.

Des weiteren kann das Flügelelement 14 die Geometrie der Beschlagaufnahmenut besitzen. Das Flügelelement 14 kann aber auch entsprechend der Falzgeometrie des Profiles ausgebildet sind.

Besonders vorteilhaft ist es, daß der Einbau des Flügel-14 bzw. Rahmenelements 12 getrennt erfolgen kann, da die Verbindung zwischen Flügel- 14 und Rahmenelement 12 durch die Steckachse 18 erfolgt. Das Flügelelement 14 wird beim Einhängen mit seiner Steckachse 18 in die Stecköffnung 20 eingeschoben.

Selbstverständlich ist es möglich, das Tür- oder Fensterband 10 aufgrund seiner Eigenschaften für alle Rahmenmaterialien zu verwenden.

Das erfindungsgemäße Tür- oder Fensterband 10 ist besonders einfach handhabbar, da es wie Standardbänder einfach ineinander gesteckt werden kann, stellt aber dennoch hohe Anforderungen bezüglich der Festigkeit der Schwenkverbindung sicher. Zudem ist es auch noch äußerst platzsparend anzuordnen.

### Bezugszeichenliste:

- 10: Tür- oder Fensterband
- 12: Rahmenelement
- 14: Flügelelement
- 16: Aufstellhebel
- 18: Steckachse
- 20: Stecköffnung
- 22: Lagerachse
- 24: Gehäuse
- 26: Aufnahmeöffnung
- 28: Deckel
- 30: Zahnstange
- 32: Zahnkranz
- 34: Verbindungsstück
- 36: Schrauben
- 38: Verstellexzenter
- 40: Unterplatte
- 42: Oberplatte
- 44: zweiter Verstellexzenter
- 46: Befestigungsbauteil
- 48: Gewindestift
- 50: Schrauben
- 52: zweiter Tragstift
- B: Blendrahmen
- D: Drehpunkt
- F: Flügel

## Patentansprüche

1. Verdeckt liegendes Tür- oder Fensterband (10), das mindestens ein mit einem Blendrahmen (B) befestigbares Rahmenelement (12) und mindestens ein mit einem Flügel (F) befestigbares Flügelelement (14) aufweist, die gegenseitig verschwenkbar miteinander verbunden sind, wobei der Drehpunkt (D) des Flügelelements (14) verfahrbar gelagert und innerhalb des Rahmenelements (12) verfahrbar ist, die Führung eines Aufstellhebels (16) über eine Lagerachse (22) erfolgt, deren Mittelachse den Drehpunkt (D) bildet, die von Gleitstücken gelagert wird und entlang von Führungsbahnen verfahrbar ist, das Rahmenelement (12) diesen Aufstellhebel (16) aufweist, der die Drehbewegung auf das Flügelelement (14) überträgt und in einem Gehäuse (24) aufgenommen ist, **dadurch gekennzeichnet, daß** die Gleitstücke in mit dem Gehäuse (24) verbundenen Deckeln (28) gelagert sind.

2. Tür- oder Fensterband (10) nach Anspruch 1, **dadurch gekennzeichnet, daß** das Verfahren des Drehpunktes (D) zwangsgesteuert ist.

3. Tür- oder Fensterband (10) nach Anspruch 1 oder 2, **dadurch gekennzeichnet, daß** der Verfahrweg proportional dem Öffnungswinkel des Flügelelements (14) entspricht.

4. Tür- oder Fensterband (10) nach einem der Ansprüche 1 bis 3, **dadurch gekennzeichnet, daß** der Verfahrweg des Drehpunktes (D) begrenzbar ist.

5. Tür- oder Fensterband (10) nach einem der Ansprüche 1 bis 4, **dadurch gekennzeichnet, daß** das Flügelelement (14) eine Steckachse (18) aufweist, die in einer am Aufstellhebel (1b) vorhandenen Stecköffnung (20) aufgenommen ist.

6. Tür- oder Fensterband (10) nach Anspruch 5, **dadurch gekennzeichnet, daß** die Steckachse (18) in der Stecköffnung (20) drehfest aufgenommen ist.

7. Tür- oder Fensterband (10) nach einem der Ansprüche 1 bis 6, **dadurch gekennzeichnet, daß** das Gehäuse (24) zur Versteifung einer im Blendrahmen (B) vorhandenen Aufnahmeöffnung (26) ausgelegt ist.

8. Tür- oder Fensterband (10) nach einem der Ansprüche 1 bis 7, **dadurch gekennzeichnet, daß** die Zwangssteuerung über eine Verzahnung (30,32) erfolgt.

9. Tür- oder Fensterband (10) nach Anspruch 8, **dadurch gekennzeichnet, daß** die Verzahnung von einer im Rahmenelement (12) angeordneten Zahnstange (30) und einem darauf abrollbaren und mit dem Drehpunkt (D) zusammenwirkenden Zahnkranz (32) gebildet wird.

10. Tür- oder Fensterband (10) nach einem der Ansprüche 1 bis 9, **dadurch gekennzeichnet, daß** es dreidimensional verstellbar ist.

11. Tür- oder Fensterband (10) nach einem der Ansprüche 1 bis 10, **dadurch gekennzeichnet, daß** es für alle Rahmenmaterialien geeignet ist.

12. Tür- oder Fensterband (10) nach einem der Ansprüche 1 bis 11, **dadurch gekennzeichnet, daß** es wie ein Standardaufschraubband ein- und aushängbar ist.

## Claims

1. Concealed door or window hinge (10) which has at least one frame element (12), which can be attached to a fixed frame (B), and at least one leaf element (14) which can be attached to a leaf (F), which elements are connected to each other so as to be mutually pivotable, wherein the pivot (D) of the leaf element (14) is displaceably mounted and can be displaced within the frame element (12), a setting lever (16) is guided via a bearing spindle (22), the middle axis of which forms the pivot (D), which is mounted on slide pieces and is displaceable along guide tracks, the frame element (12) comprises this setting lever (16) which transfers the rotational movement to the leaf element (14) and is received in a housing (24), **characterised in that** the slide pieces are mounted within covers (28) connected to the housing (24).

2. Door or window hinge (10) as claimed in claim 1, **characterised in that** the displacement of the pivot (D) is controlled in a constrained manner.

3. Door or window hinge (10) as claimed in claim 1 or 2, **characterised in that** the displacement path corresponds proportionally to the opening angle of the leaf element (14).

4. Door or window hinge (10) as claimed in any one of claims 1 to 3, **characterised in that** the displacement path of the pivot (D) can be limited.

5. Door or window hinge (10) as claimed in any one of claims 1 to 4, **characterised in that** the leaf element (14) has an insertion spindle (18) which is received in an insertion orifice (20) provided in the setting lever (16).

6. Door or window hinge (10) as claimed in claim 5, **characterised in that** the insertion spindle (18) is received in the insertion orifice (20) in a non-rotatable manner.

7. Door or window hinge (10) as claimed in any one of claims 1 to 6, **characterised in that** the housing (24) is arranged to reinforce a receiving orifice (26) provided in the fixed frame (B).

8. Door or window hinge (10) as claimed in any one of claims 1 to 7, **characterised in that** the constrained control is effected via toothing (30, 32).

9. Door or window hinge (10) as claimed in claim 8, **characterised in that** the toothing is formed by a toothed rack (30) disposed in the frame element (12) and by a toothed ring (32) rolling on the toothed rack and cooperating with the pivot (D).

10. Door or window hinge (10) as claimed in any one of claims 1 to 9, **characterised in that** it can be adjusted three-dimensionally.

11. Door or window hinge (10) as claimed in any one of claims 1 to 10, **characterised in that** it is suitable for all frame materials.

12. Door or window hinge (10) as claimed in any one of claims 1 to 11, **characterised in that** it can be fitted and removed in the manner of a standard screwed hinge.

## Revendications

1. Penture de porte ou de fenêtre couverte (10) qui comprend au moins un élément de châssis (12), apte à être fixé à un châssis dormant (B), et au moins un élément de battant (14), apte à être fixé à un battant (F), qui sont reliés de manière à pouvoir pivoter l'un par rapport à l'autre, étant précisé que le centre de rotation (D) de l'élément de châssis (14) est installé de manière à être mobile et est mobile à l'intérieur de l'élément de châssis (12), que le guidage d'un levier d'ouverture (16) se fait grâce à un axe de palier (22) dont l'axe central définit le centre de rotation (D), qui est supporté par des coulisseaux et qui est mobile le long de glissières, et que l'élément de châssis (12) comporte ce levier d'ouverture (16) qui transmet le mouvement rotatif à l'élément de battant (14) et qui est logé dans une enveloppe (24), **caractérisée en ce que** les coulisseaux sont montés dans des couvercles (28) reliés à l'enveloppe (24).

2. Penture de porte ou de fenêtre (10) selon la revendication 1, **caractérisée en ce que** le déplacement du centre de rotation (D) est soumis à une commande forcée.

3. Penture de porte ou de fenêtre (10) selon la revendication 1 ou 2, **caractérisée en ce que** la distance de déplacement est proportionnelle à l'angle d'ouverture de l'élément de battant (14).

4. Penture de porte ou de fenêtre (10) selon l'une des revendications 1 à 3, **caractérisée en ce que** la distance de déplacement du centre de rotation (D) est apte à être limitée.

5. Penture de porte ou de fenêtre (10) selon l'une des revendications 1 à 4, **caractérisée en ce que** l'élément de battant (14) comporte une broche (18) qui est logée dans une ouverture d'enfichage (20) prévue sur le levier de montage (16).

6. Penture de porte ou de fenêtre (10) selon la revendication 5, **caractérisée en ce que** la broche (18) est logée fixe en rotation dans l'ouverture d'enfichage (20).

7. Penture de porte ou de fenêtre (10) selon l'une des revendications 1 à 6, **caractérisée en ce que** l'enveloppe (24) est conçue pour renforcer une ouverture de réception (26) prévue dans le châssis dormant (B).

8. Penture de porte ou de fenêtre (10) selon l'une des revendications 1 à 7, **caractérisée en ce que** la commande forcée se fait par l'intermédiaire d'un assemblage à dents (30, 32).

9. Penture de porte ou de fenêtre (10) selon la revendication 8, **caractérisée en ce que** l'assemblage à dents est formé par une crémaillère (30) qui est disposée dans l'élément de châssis (12) et par une couronne dentée (32) qui est apte à rouler sur la crémaillère (30) et qui coopère avec le centre de rotation (D).

10. Penture de porte ou de fenêtre (10) selon l'une des revendications 1 à 9, **caractérisée en ce qu'**elle est réglable en trois dimensions.

11. Penture de porte ou de fenêtre (10) selon l'une des revendications 1 à 10, **caractérisée en ce qu'**elle convient pour tous les matériaux de châssis.

12. Penture de porte ou de fenêtre (10) selon l'une des revendications 1 à 11, **caractérisée en ce qu'**elle est apte à être accrochée et décrochée comme une penture à vis standard.
